# EUROPÄISCHE PATENTSCHRIFT

(11) **EP 2 655 895 B1**
(45) Veröffentlichungstag und Bekanntmachung des Hinweises auf die Patenterteilung: **22.01.2020**
(21) Anmeldenummer: 11784424.1
(22) Anmeldetag: 11.11.2011
(51) Int. Cl.: F15B 11/042, F04B 49/00

(54) **HYDRAULISCHER ANTRIEB**
HYDRAULIC DRIVE
ENTRAÎNEMENT HYDRAULIQUE

(30) Priorität: 22.12.2010 DE 102010055864; 21.07.2011 DE 102011108285
(43) Veröffentlichungstag der Anmeldung: 30.10.2013
(73) Patentinhaber: Robert Bosch GmbH, 70442 Stuttgart (DE)
(72) Erfinder: BUECKER, Patric, 72160 Horb (DE); NIEDERNHOEFER, Stefan, 72160 Horb (DE)
(74) Vertreter: Thürer, Andreas
(86) Internationale Anmeldenummer: PCT/EP2011/005668
(87) Internationale Veröffentlichungsnummer: WO 2012/084093

(56) Entgegenhaltungen:
- DE-A1- 1 911 695
- DE-A1- 1 922 145
- DE-A1- 3 919 175
- US-A- 3 935 707
- US-A- 5 320 499
- US-A1- 2010 115 800
- FISHER W C: "VARIABLE-VOLUME PUMP CONTROLS INCREASE EFFICIENCY", HYDRAULICS AND PNEUMATICS, PENTON MEDIA, CLEVELAND, OH, US, Bd. 52, Nr. 3, 1. März 1999 (1999-03-01), Seite 53/54, XP000802567, ISSN: 0018-814X
- REMINIAC B: "LES GENERATIONS HYDRAULIQUES AVEC REGULATIONS PRESSION-DEBIT- PUISSANCE", ENERGIE FLUIDE, CFE. PARIS, FR, Bd. 31, Nr. 3, 1. Januar 1992 (1992-01-01) , Seiten 115-119, XP000335324, ISSN: 0291-8331

## Beschreibung

Die vorliegende Erfindung betrifft einen hydraulischen Antrieb für einen hydraulischen Verbraucher gemäß dem Oberbegriff des Patentanspruchs 1.

Drehmomentgeregelte Pumpen sind allgemein bekannt. Beispielhaft sei dazu auf die DE 39 19 175 A1 verwiesen.

Aus dem Stand der Technik gemäß der EP 1 387 090 A2 ist ein hydraulischer Antrieb gemäß dem Oberbegriff des Patentanspruchs 1 bekannt. Dieser sieht die Anordnung eines drehzahlvariablen Elektromotors vor, der in diesem Fall zwei Konstantpumpen antreibt. Zumindest eine der Pumpen ist in Abhängigkeit des aktuellen Verbraucherdrucks zu-/abschaltbar, indem diese Pumpe vorzugsweise mit dem größeren Hubvolumen wahlweise auf Umlauf geschaltet wird. Auf diese Weise kann der motorische Antrieb mit vergleichsweise kleinem Drehmoment ausgelegt sein.

Die EP 0 805 922 B1 offenbart ein Hydraulikpumpen-Steuersystem eines Flugzeugs, das eine verdrängungsvariable Hydropumpe verwendet, die von einem drehzahlvariablen Elektromotor angetrieben wird. Die Drehzahl des Motors wird hierbei so geregelt, dass dessen Verkleinerungsrate bei einer Systemanforderungs-Verringerung kleiner ist als dessen Erhöhungsrate bei einer Systemanforderungs-Vergrößerung. Das bedeutet, dass beispielsweise bei sich verringerndem Bedarfsdruck zuerst das Hubvolumen der Pumpe reduziert wird, wohingegen bei sich erhöhendem Bedarfsdruck zunächst die Motordrehzahl steigt.

Als weiterer Stand der Technik sei die EP 464 286 B1 genannt, aus der ebenfalls eine elektro-hydraulische Steuerung bekannt ist. Diese Steuerung verwendet einen drehzahlvariablen Motor zum Betrieb einer druckgeregelten Verstellpumpe. Die Verstellpumpe ist dabei mittels einer Feder auf eine Position mit maximalem Hubvolumen eingestellt, aus der sie in Richtung minimalem Hubvolumen verstellt wird, wenn der Druck im Hydrauliksystem über einen bestimmten Druckwert ansteigt.

Die DE 10 2007 007 005 A1 offenbart schließlich eine elektro-hydraulische Steueranordnung mit einer verdrängungsvariablen Pumpe, die von einem drehzahlvariablen Elektromotor angetrieben wird. Zur Steuerung der Pumpe ist ein Zweipunktregler vorgesehen, der die Pumpe auf eine maximale oder minimale Förderposition schaltet und zwar in Abhängigkeit von einem Über-oder Unterschreitungszustand bezüglich eines Druckschwellenwerts.

Die US 2010/115800 A1, die US 5,320,499 A und die US 3,935,707 A offenbaren den Oberbegriff des Anspruchs 1.

Ausgehend von dem vorstehend genannten Stand der Technik ist es eine Aufgabe der vorliegenden Erfindung, einen hydraulischen Antrieb für ein Hydrauliksystem bereitzustellen, zumindest bestehend aus einer verdrängungsvariablen (variables Hub volumen) Druckmittelquelle (Hydropumpe) und einem drehzahlvariablen Elektromotor, wobei der Antrieb gegenüber dem Stand der Technik verbesserte Eigenschaften aufweist. Ein Ziel ist es, den hydraulischen Antrieb kostengünstiger zu machen. Ein weiteres Ziel ist es, den regelungstechnischen Aufwand zu verringern. Schließlich ist es ein Ziel der vorliegenden Erfindung, nach dem Konstruktionsprinzip des "downsizing" insbesondere den Elektromotor leistungsmäßig zu verkleinern, ohne dass die Funktionssicherheit des nachgeschalteten Hydrauliksystems gefährdet wird.

Die gestellte Aufgabe wird durch einen hydraulischen Antrieb mit den Merkmalen des Patentanspruchs 1 gelöst. Vorteilhafte Ausgestaltungen der Erfindung sind Gegenstand der Unteransprüche.

Die Erfindung betrifft demzufolge einen hydraulischen Antrieb für einen/mehrere Verbraucher oder für ein Hydrauliksystem mit einer verdrängungsvariablen Pumpe, die mechanisch mit einem drehzahlvariablen Elektromotor gekoppelt ist, und einer Steuerung zur Verstellung des Hubvolumens der Pumpe. Erfindungsgemäß ist die Pumpe drehmomentgeregelt. Das heißt, dass zum Antrieb der Pumpe ein bestimmtes Drehmoment nicht überschritten werden soll. Solange das Drehmoment, das sich aus dem Produkt von Systemdruck und Hubvolumen, als das man die von der Pumpe pro Umdrehung geförderte Druckmittelmenge bezeichnet, ergibt, auch bei maximalen Hubvolumen unterhalb des bestimmten Drehmoments liegt, greift die Drehmomentregelung nicht ein. Wird der Druck, der durch die Last bestimmt ist oder bei Beschleunigungsvorgängen und bei Last am Anschlag durch ein Druckventil vorgegeben werden kann, so hoch, dass das Produkt aus Druck und Hubvolumen den vorgegebenen Wert erreicht, so wird die Pumpe in Richtung kleineres Hubvolumen verstellt. Das Produkt aus Druck und Hubvolumen bleibt wenigstens annähernd konstant.

In diesem Fall kann ein Elektromotor mit einem relativ kleinen maximalen Drehmoment verwendet werden, wodurch der Antrieb insgesamt kostengünstiger und auch dessen Betrieb durch verringerte Leistungsaufnahme des Motors wirtschaftlicher wird.

Unter dem Begriff "Drehmomenterfassungs-/ oder Bestimmungseinrichtung" ist hierbei jede Einrichtung zu versehen, die geeignet ist, Rückschlüssen auf die aktuelle Drehmomentbelastung des Elektromotors zu ziehen. Diese Einrichtung kann beispielsweise ein Drehmomentsensor sein, der am Elektromotor bzw. dessen Abtriebswelle platziert ist oder ein Strommessgerät, das die aktuelle Stromaufnahme des Motors misst und hieraus sein abgegebenes Drehmoment bestimmt. Auch besteht die Möglichkeit, der aktuellen Druck im der Pumpe nachgeschalteten Hydrauliksystem zu erfassen und das Hubvolumen gesteuert oder geregelt so zu verstellen, dass das vorgegebene maximale Drehmoment nicht überschritten wird.

Besonders bevorzugt wird als "Drehmomenterfassungs-/ oder Bestimmungseinrichtung" ein für Verstellpumpe an sich bekannter Drehmomentregler, bei dem ein Ventilkolben eines Regelventils in die eine Verstellrichtung von einer Federkraft, die das Maximalmoment vorgibt, und in die andere Verstellrichtung von einer Kraft beaufschlagt wird, die sich aus dem vom Hubvolumen abhängigen Angriffspunkt eines vom Pumpendruck beaufschlagten Kölbchens an einem Hebel ergibt.

Der Elektromotor ist drehzahlvariabel. Wird demnach das Hubvolumen der Pumpe reduziert, um das erforderliche Drehmoment am Elektromotor zu begrenzen, würde dies dazu führen, dass sich eine hydraulisch bewirkte Bewegung eines oder mehrer Verbraucher (beispielsweise ein Hubzylinder) verlangsamt. Will man die Bewegung beibehalten, so kann die Drehzahl des Elektromotors bei verringertem Hubvolumen der Pumpe erhöht werden, wodurch der von der zurückgeschwenkten Pumpe erzeugte Volumenstrom drehzahlabhängig wieder steigt, ohne dass das Abgabedrehmoment zunimmt.

Steht der hydraulische Verbraucher jedoch an einem Anschlag, wenn der Druck ansteigt, ist nur ein Druck zu halten, so dass die Drehzahl des Elektromotors nicht zu erhöhen, im Gegenteil, eher zu verringern ist.

Durch die direkt/indirekt drehmomentabhängige Regelung der Druckmittelquelle kann die Leistungsaufnahme des Elektromotors unterhalb eines im Wesentlichen (quasi) konstanten Werts gehalten werden, sodass der Elektromotor hinsichtlich seiner maximal möglichen Leistungsabgabe kleiner konzipiert werden kann.

Die Erfindung wird nachstehend anhand eines bevorzugten Ausführungsbeispiels unter Bezugnahme auf die begleitenden Figuren näher erläutert.
Fig. 1 zeigt dabei in Gegenüberstellung
   - einen hydraulischen Antrieb mit zwei individuell angetrieben Pumpen kleinen Hubvolumens gemäß dem Stand der Technik,
   - einen hydraulisch Antrieb mit einer permanenten und einer zuschaltbaren Konstantpumpe gemäß dem Stand der Technik und
   - einen hydraulischen Antrieb mit einer drehmomentgesteuerten, verdrängungsvariablen Pumpe und einem drehzahlvariablen Elektromotor gemäß einem bevorzugten Ausführungsbeispiel der Erfindung und
Fig. 2 zeigt eine hydraulische Regelung/Steuerung für eine
   - Druckmittelquelle insbesondere eine
   - verdrängungsvariable Pumpe gemäß der Erfindung.

Gemäß der anliegenden Fig.1 ist in der linken Darstellung ein bereits bekannter Hydraulikantrieb gezeigt, der zwei unabhängig angetriebene Konstantpumpen verwendet. Jede Pumpe wird folglich von einem eigenen, ggf. drehzahlvariablen Motor angetrieben. Dieser Aufbau ist vergleichsweise aufwändig und teuer. Außerdem besteht ein großer Platzbedarf, wodurch diese Lösung eher unwirtschaftlich ist.

Eine Verbesserung erbringt der ebenfalls bekannte Hydraulikantrieb gemäß der in der Figur mittleren Darstellung. Dieser Antrieb verwendet ebenfalls zwei Konstantpumpen, die jedoch von einem einzigen Motor gemeinsam angetrieben werden. Eine der Konstantpumpen lässt sich über ein Ventil, vorliegen ein 2/2-Schaltventil mit einer Offen- und einer Sperrposition wahlweise direkt auf einen Tank schalten, wodurch diese Pumpe aus dem nachgeschalteten Hydrauliksystem genommen wird. Auf diese Weise kann der Motor schlagartig entlastet werden.

Die gemäß der anliegenden Figur rechte Darstellung zeigt hingegen einen hydraulischen Antrieb 1 gemäß der vorliegenden Erfindung.

Demzufolge ist nur eine einzige Pumpe 2 vorgesehen, die verdrängungsvariabel ausgebildet ist. Beispielsweise kann die Pumpe 2 als Schrägscheibenpumpe ausgeführt sein, deren Schrägscheibenneigung kontinuierlich oder schrittweise veränderbar ist. Diese Pumpe 2 ist ausgangsseitig an ein Hydrauliksystem 4 angeschlossen, beispielsweise bestehend aus einem Betätigungsventil 6, über welches ein Verbraucher 8, vorliegend eine Kolben-Zylinder-Einheit betätigbar ist.

Die einzige verdrängungsvariable Pumpe 2 wird von einem einzigen drehzahlvariablen Elektromotor 10 betrieben, der über eine Antriebswelle mit der Pumpe 2 mechanisch gekoppelt ist.

Schließlich ist eine Steuereinheit 11 (nur schematisch dargestellt) vorgesehen, an die vorliegend zumindest ein Drehmomentsensor und ein Systemdrucksensor sowie vorzugsweise noch ein Drehzahlsensor und ein Hebelsensor zur Erfassung des aktuell eingestellten Hubvolumens (Schrägscheibenneigung) der Pumpe 2 angeschlossen sind (sämtliche Sensoren sind nicht dargestellt). Die Steuereinheit 11 ist dabei so programmiert oder programmierbar, dass der Hydraulikantrieb 1 einen vorbestimmbaren (eingebbaren) Verbraucher- oder Systemdruck aufbaut und diesen hält. Erfindungsgemäß ist ein Elektromotor 10 mit vergleichsweise geringer Leistung verbaut, der nur ein geringes maximales Abgabedrehmoment ermöglicht. Daher wird bei Erreichen dieses maximalen Abgabedrehmoments oder bereits darunter, beispielsweise im Fall eines Druckanstiegs im Hydrauliksystem die verdrängungsvariable Pumpe 2 zurückgefahren, d.h. deren Förderkapazität verringert, wodurch sich das aktuelle Abgabemoment des Elektromotors 10 reduziert. Auf diese Weise kann die Pumpe 2 bzw. deren Hubvolumen so eingestellt werden, dass unabhängig vom Druckzustand im nachgeschalteten Hydrauliksystem das aktuelle Abgabemoment des Elektromotors 10 einen maximalen Drehmomentwert nicht übersteigt oder darunter bleibt. Im günstigen Fall kann das Abgabemoment im Wesentlichen konstant gehalten werden. D.h. es gilt die Gleichung P x V = konst = T, wobei
P: Ist-Druck im Hydrauliksystem
V: Ist-Hubvolumen der Pumpe
T: Ist-Abtriebsmoment des Elektromotors.

Wird die Förderkapazität der Pumpe 2 in dieser Weise zurückgefahren, würde die hydraulisch aktivierte Bewegung eines Verbrauchers sich verlangsamen. Dies wird vermieden, wenn bei Verringerung der Förderkapazität der Pumpe 2 zur Konstanthaltung des Abgabedrehmoments die Drehzahl des Elektromotors angehoben wird, um die Verbraucher-Bewegungsgeschwindigkeit aufrecht zu erhalten.

Bezüglich der Ansteuerung einer solchen Druckmittelquelle bzw. verdrängungsvariablen Pumpe 2 sei auf das Schaltbild nach Fig. 2 verwiesen, das eine Darstellung der Druckmittelpumpe gemäß der vorliegenden Erfindung zeigt. Dort erkennt man in einem Gehäuse 12 den hydraulischen Antrieb mit einer Zylindertrommel 40, einer Triebwelle 22, einer Schrägscheibe 43, einem Ausschwenkkolben 75, der eine Stellkammer 101 begrenzt, einer Rückstellfeder 85 auf dem Ausschwenkkolben 75 und einem Einschwenckolben 76, der eine Stellkammer 102 begrenzt. Im Gehäuse 12 verlaufen ein Hochdruckkanal 103 und ein Niederdruck- oder Saugkanal 104. Die Stellkammer 101 ist über einen Kanal 105 dauernd mit einem Hochdruckkanal 103 verbunden. Auf das Gehäuse 12 ist ein Regelventil 80 aufgebaut. Dieses besteht aus einem Momentenregelteilventil 106 und einem Druckregelteilventil 107, das in einer Ruhestellung über einen ersten Eingang und seinen Regelausgang einen Regelausgang des Momentenregelteilventils 106 zu einer Steuerleitung 108 durchschaltet, die zu der Stellkammer 102 am Einschwenkkolben 76 führt. Ein zweiter Eingang des Druckregelteilventils 107 ist mit dem Hochdruckkanal 103 verbunden. Ebenso ist ein Eingang des Momentenregelteilventils 106 mit dem Hochdruckkanal 103 verbunden, während ein zweiter Eingang dieses Momentenregelteilventils 106 zum Tankdruck aufweisenden Inneren des Gehäuses 12 offen ist. Ein Regelkolben des Druckregelteilventils 107 wird im Sinne einer Verkleinerung des Schwenkwinkels der Schrägscheibe 43 vom Druck in der Hochdruckleitung 103 und im Gegensinne von einer einstellbaren Feder beaufschlagt.

Im Gehäuse 95 des Ventils 80 ist ein zweiarmiger Hebel 115 gelagert, an dessen einem Hebelarm ein im Gehäuse eines Rückführelements geführter und über den Kanal 105, die Stellkammer 101 und die Bohrung 92 im Ausschwenkkolben 75 mit dem Druck in dem Hochdruckkanal 103 beaufschlagter Kolben 116 angreift. Die Entfernung des Angriffspunkts ändert sich mit dem Schwenkwinkel der Schrägscheibe 43. Der andere Arm des Hebels 115 befindet sich zwischen dem einen Ende eines Regelkolbens des Momentenregelteilventils 106 und einer wenigstens annähernd gegenüberliegend an dem Hebelarm angreifenden, einstellbaren Feder 117. Weiterhin ist der Regelkolben des Momentenregelteilventils 106 in Richtung auf den Hebelarm von einer einstellbaren Feder 118 beaufschlagt. Die Feder 117 und die Feder 118, die schwächer als die Feder 117 eingestellt ist, erzeugen an dem Hebel 115 ein festes Drehmoment in die eine Richtung. Der Hochdruck im Kanal 103 erzeugt mit Hilfe der Wirkfläche des Kolbens 116 an dem Hebel 115 ein Drehmoment, das dem festen Drehmoment entgegengerichtet ist und von der Position des Ausschwenkkolbens 75 oder allgemein vom Schwenkwinkel der Schrägscheibe 43 abhängt. Bei einem gegebenen Druck kann nur bei einem bestimmten Schwenkwinkel dem von den beiden Federn erzeugten Drehmoment das Gleichgewicht gehalten werden. Bei einer Störung des Gleichgewichts durch eine Druckänderung wird der Ventilkolben des Momentenregelteilventils 106 aus seiner Regelposition bewegt, so dass der Stellkammer 102 Druckmittel zufließt oder aus der Stellkammer 102 Druckmittel abfließen kann, bis ein anderen Schwenkwinkel erreicht ist, bei dem wieder Gleichgewicht zwischen den Drehmomenten am Hebel 115 herrscht.

Erhöht sich demnach der Hydrauliksystemdruck und damit der Druck in der Leitung 103, wird der Ventilkolben des Momentenregelteilventils 106 gemäß der Fig. 2 nach rechts gezogen, wodurch der Systemdruck über die Leitung 108 an den Einschwenckolben 76 angelegt wird. Dieser reduziert demzufolge die Neigung der Schrägscheibe 43 bis zum Drehmomentausgleich am Hebelarm 115. Das vom Elektromotor abzugebende Antriebsdrehmoment auf die Welle 22 kann somit konstant gehalten werden.

## Patentansprüche

1. Hydraulischer Antrieb für einen hydraulischen Verbraucher (8) oder ein Hydrauliksystem (4) mit einer verdrängungsvariablen Pumpe (2), die mechanisch mit einem drehzahlvariablen Elektromotor (10) gekoppelt ist, und einer Steuerung (12) zur Verstellung des Hubvolumens der Pumpe (2), **dadurch gekennzeichnet, dass** die Pumpe (2) drehmomentgeregelt ist, das heißt, dass zum Antrieb der Pumpe ein vorbestimmtes Drehmoment nicht überschritten werden soll, wobei solange das Drehmoment, das sich aus dem Produkt von Verbraucher- bzw. Systemdruck und Hubvolumen der Pumpe ergibt, auch bei maximalem Hubvolumen unterhalb des vorbestimmten Drehmoments liegt, eine Drehmomentregelung nicht eingreift, und wenn der Verbraucher- bzw. Systemdruck so hoch wird, dass das Produkt aus Verbraucher- bzw. Systemdruck und Hubvolumen der Pumpe den vorgegebenen Wert erreicht, so wird die Pumpe durch die Drehmomentregelung in Richtung kleineres Hubvolumen verstellt.

2. Hydraulischer Antrieb nach Anspruch 1, **gekennzeichnet durch** eine Druckerfassungs-/ oder -bestimmungseinrichtung zur Erfassung des aktuellen Drucks am Verbraucher (8) oder im Hydrauliksystem (4), wobei die Pumpe (2) derart eingestellt wird, dass die Gleichung T = konst = P x V gilt, wobei T(konst) =vorbestimmter Abgabedrehmomentwert des Elektromotors, P =Verbraucher-/Hydrauliksystemdruck und V =Hubvolumen der Pumpe.

3. Hydraulischer Antrieb nach Anspruch 2, **dadurch gekennzeichnet, dass** die Pumpe (2) mit einem mechanisch-hydraulischen Drehmomentregler (106) ausgestattet ist.

4. Hydraulischer Antrieb nach einem der Patentansprüche 1 bis 3, **dadurch gekennzeichnet, dass** die Drehzahl des Elektromotors (10) in Abhängigkeit vom aktuellen Hubvolumen der Pumpe (2) so eingestellt wird, dass eine vorbestimmte Bewegungsgeschwindigkeit des hydraulischen Verbrauchers erhalten wird.

## Claims

1. Hydraulic drive for a hydraulic consumer (8) or a hydraulic system (4) having a variable-displacement pump (2), which variable-displacement pump is mechanically coupled to a variable-speed electric motor (10), and a controller (12) for adjusting the stroke volume of the pump (2), **characterized in that** the pump (2) is torque-controlled, that is to say, in order to drive the pump, a predetermined torque is not to be exceeded, wherein a torque regulation does not engage as long as the torque, which is the product of consumer or system pressure and stroke volume of the pump, lies below the predetermined torque even at maximum stroke volume, and the pump is adjusted in the direction of a smaller stroke volume by the torque regulation when the consumer or system pressure becomes so high that the product of consumer or system pressure and stroke volume of the pump reaches the prespecified value.

2. Hydraulic drive according to Claim 1, **characterized by** a pressure sensing or determining device for sensing the prevailing pressure at the consumer (8) or in the hydraulic system (4), wherein the pump (2) is adjusted in such a manner that the equation T = const = P x V applies, wherein T(const) = predetermined value of output torque of the electric motor, P = consumer/hydraulic system pressure and V = stroke volume of the pump.

3. Hydraulic drive according to Claim 2, **characterized in that** the pump (2) is equipped with a mechanical-hydraulic torque regulator (106).

4. Hydraulic drive according to one of Claims 1 to 3, **characterized in that** the rotation speed of the electric motor (10) is adjusted in dependence upon the prevailing stroke volume of the pump (2) in such a manner that a predetermined movement rate of the hydraulic consumer is maintained.

## Revendications

1. Entraînement hydraulique pour un consommateur hydraulique (8) ou un système hydraulique (4) comprenant une pompe à déplacement variable (2) qui est accouplée mécaniquement à un moteur électrique à vitesse de rotation variable (10), et une commande (12) pour le réglage du volume de travail de la pompe (2), **caractérisé en ce que** la pompe (2) présente une régulation de couple, c'est-à-dire que pour l'entraînement de la pompe, un couple prédéterminé ne doit pas être dépassé, une régulation du couple ne s'établissant pas tant que le couple qui résulte du produit de la pression du consommateur ou du système et du volume de travail de la pompe est situé en dessous du couple prédéterminé, même dans le cas d'un volume de travail maximal, et si la pression du consommateur ou du système est si élevée que le produit de la pression du consommateur ou du système et du volume de travail de la pompe atteint la valeur prédéfinie, la pompe est alors réglée dans le sens d'un volume de travail plus petit par la régulation de couple.

2. Entraînement hydraulique selon la revendication 1, **caractérisé par** un dispositif de détection ou de détermination de pression pour détecter la pression actuelle au niveau du consommateur (8) ou dans le système hydraulique (4), la pompe (2) étant ajustée de telle sorte que l'on ait la relation T = const = P x V, T(const) étant la valeur du couple délivré prédéterminée du moteur électrique, P étant la pression du consommateur/du système hydraulique et V étant le volume de travail de la pompe.

3. Entraînement hydraulique selon la revendication 2, **caractérisé en ce que** la pompe (2) est munie d'un régulateur de couple mécanique-hydraulique (106).

4. Entraînement hydraulique selon l'une quelconque des revendications 1 à 3, **caractérisé en ce que** la vitesse de rotation du moteur électrique (10) est ajustée en fonction du volume de travail actuel de la pompe (2), de telle sorte qu'une vitesse de déplacement prédéterminée du consommateur hydraulique soit obtenue.
